# EUROPÄISCHE PATENTSCHRIFT

(11) **EP 0 646 753 B1**
(45) Veröffentlichungstag und Bekanntmachung des Hinweises auf die Patenterteilung: **26.08.1998**
(21) Anmeldenummer: 94106719.1
(22) Anmeldetag: 29.04.1994
(51) Int. Cl.: F24C 15/04, F24C 15/34

(54) **Temperaturdämmendes Sichtfenster oder -türe für ein Gerät mit von seiner Umgebungstemperatur abweichender Innentemperatur**
Thermal insulated door window unit for an appliance with an inner temperature differing from the ambient one
Regard de porte à isolation thermique pour appareil à température différente de la température ambiante

(30) Priorität: 29.09.1993 DE 4333033
(43) Veröffentlichungstag der Anmeldung: 05.04.1995
(73) Patentinhaber: Schott Glas, 55122 Mainz (DE); CARL-ZEISS-STIFTUNG trading as Schott Glas, 55122 Mainz (DE)
(72) Erfinder: Busch, Dietrich, D-55469 Simmern (DE); Leroux, Roland, Dr., D-55271 Stad.-Elsheim (DE)

(56) Entgegenhaltungen:
- DE-A- 2 310 084
- DE-A- 2 545 531
- DE-A- 4 209 622

## Beschreibung

Die Erfindung betrifft ein temperaturdämmendes Sichffenster oder -türe für ein Gerät mit von seiner Umgebungstemperatur abweichender Innenraumtemperatur, insbesondere für Gar- oder Backöfen oder Trockenschränke mit einer von einem gemeinsamen Rahmen gehaltenen Anordnung von im Abstand positionierten Scheiben aus Glas, Glaskeramik oder einem anderen durchsichtigen, temperaturbeständigen Material, wobei zwischen der, der Umgebungstemperatur und der, der Innenraumtemperatur des Gerätes ausgesetzten Scheibe mindestens eine weitere Scheibe angeordnet ist, welche randlich mit einer der äußeren Scheiben mittels gasdicht geklebter Abstandhalter verbunden ist. Die Erfindung ist aber auch für jedes andere Gerät verwendbar, das ein Sichffenster oder -türe aufweist, welches einen von seiner Umgebungstemperatur abweichenden Innenraum trennt und durch das ein Einblick in diesen Raum möglich ist, also z.B. auch für Gefrier- und Kühlgeräte, oder Trockenschränke.

Sichtfenster dieser Art sind bekannt. Sie sind in der Regel in den frontseitigen Türen von Backöfen oder dergl. angeordnet.

Bei Ofensichtscheiben sind die innere Sichtscheibe und eventuell zusätzliche Sichtscheiben sowie die Frontscheibe am Türblech befestigt.
Da das Türblech in direktem Kontakt zu dem Backraum steht und aus einem gut wärmeleitenden Material (Metall) gefertigt ist, werden die Sichtscheiben u.a. über Wärmeleitung erwärmt.

Im Falle von Sichtfenstern ist es aber im Gegensatz zu den übrigen einen z.B. temperaturerhöhten Innenraum umgebenen Wänden nicht möglich, eine effektive Wärmedämmung, beispielsweise auf der Basis von Mineralwolle und dergl. anzubringen. Deswegen sind es gerade solche Sichtfenster, bei denen das Problem besteht, daß sie sich an ihrer Außensseite zu stark aufheizen.

Um die Außentemperatur eines Sichtfensters zu vermindern, werden allgemein Mehrscheibenanordnungen verwendet, deren Außenscheibe mit ihrer Innenseite nicht mehr direkt an den temperaturerhöhten Raum grenzt, so daß bereits eine Aufheizung der Außenscheibe durch direkten Wärmeübergang vermieden wird. Dennoch erfolgt auch bei mehreren beabstandeten Scheiben mit Luftzwischenraum eine Aufheizung der Außenscheibe durch Strahlung aus dem temperaturerhöhten Innenraum, wobei diese Strahlung zum Teil die inneren Scheiben passiert und direkt von der Außenscheibe, teilweise aber auch von den inneren Scheiben absorbiert wird, die dann ihrerseits wieder eine Wärmestrahlung zur nächst äußeren Scheibe aussenden oder die nächst äußeren Scheibe über den luftgefüllten Zwischenraum durch Wärmeleitung und Konvektion aufheizen.

So ist aus dem deutschen Gebrauchsmuster DE-GM 77 06 648 ein durchsichtiges Wärmeschutzelement für Bratöfen, Wärmekammern und dergleichen bekannt, mit mindestens zwei parallel angeordneten Glasscheiben und einem ringsum laufenden Randverbinder, der die Glasscheiben miteinander verbindet und in einem vorgegebenen Abstand hält, wobei der Randverbinder ein Abstandsprofil aufweist, das lediglich zwischen die Scheibenränder gelegt ist, und jede Glasscheibe mittels einer auch unter Hitzeeinfluß elastisch bleibenden Dichtmasse miteinander und mit diesem Abstandsprofil verklebt ist.

Dieses Wärmeschutzelement verbessert bereits die Wärmedämmung und verhindert das innenseitige Beschlagen und Verschmutzen der Scheiben.

Es besteht auch die Möglichkeit, innen thermochrome Scheiben zu verwenden, deren Strahlungsdurchlässigkeit bei Temperaturerhöhung reduziert wird. Dies beeinträchtigt jedoch die Sicht durch das Fenster.

Es ist ferner bekannt, eine oder mehrere der Scheiben einer Mehrscheibenanordnung mit einer Beschichtung zu versehen, die entweder Infrarotstrahlung reflektiert oder die Emission von Infrarotstrahlung vermindert. Eine diese beide Eigenschaften aufweisende Beschichtung ist beispielsweise eine solche aus fluordotiertem Zinndioxid. Wird sie an der dem temperaturerhöhten Raum zugewandten Innenseite einer Scheibe angebracht, reflektiert sie einen Teil der Infrarotstrahlung in den Innenraum zurück, wird sie an der Außenseite einer Scheibe angebracht, vermindert sie die Infrarotstrahlung nach außen zur nächst äußeren Scheibe hin. Die Scheiben können auch zweiseitig beschichtet sein.

So ist aus der deutschen Offenlegungsschrift DE 42 06 820 A1 eine Backofentüre für einen Backofen mit Durchsichtsfenster zu entnehmen, dessen wenigstens eine Glasscheibe einen Wärmestrahlen reflektierenden Belag aufweist, wobei der reflektierende Belag an der dem Backofeninnenraum abgewandten Oberfläche der Glasscheiben aufgebracht ist.

Aus dieser deutschen Offenlegungsschrift DE 42 06 820 A1 ist auch ein temperaturdämmendes Sichffenster bzw. eine temperaturdämmende Türe für einen Backofen mit einer von einem gemeinsamen Rahmen gehaltenen Anordnung von im Abstand positionierten Scheiben aus Glas abzuleiten, bei dem zwischen der der Umgebungstemperatur und der der Innenraumtemperatur des Gerätes ausgesetzten Scheibe mindestens eine weitere Scheibe angeordnet ist, welche randlich mit der äußeren Scheibe, die dem Innenraum des Gerätes zugewandt ist, mittels gasdicht geklebter Abstandhalter verbunden ist. Dieses Backofenfenster bewirkt ebenfalls eine Absenkung der Temperatur an der Backofenfrontseite. Trotz der vorstehend erläuterten Vorkehrungen ist es nicht selten, daß bei Haushaltsbacköfen, die insbesondere bei Selbstreinigung durch Pyrolyse durchaus mit Temperaturen von 480°C bis 500°C und darüber betrieben werden, die Außenscheiben eines Sichtfensters eine Temperatur bis 150°C und höher erreichen können.
Außerdem wird bisher bei der Montage der Sichtscheiben durch den Herd-Hersteller jede Scheibe einzeln befestigt. Dies ist mit hohem Material- und Zeitaufwand verbunden.

Die deutsche Offenlegungsschrift DE 23 10 084 A1 offenbart eine wärmeisolierende Abschirmung, die einen Teil eines Ofens oder Herdes bilden kann, wobei sie aus wenigstens einer Platte aus Glas oder einem vitrokristallinen Material besteht, von der wenigstens ein Teil chemisch gehärtet worden ist.

Die deutsche Offenlegungsschrift DE 25 45 531 A1 zeigt eine Backofentür mit einem Sichffenster, das aus einem Verbund von parallel zueinander angeordneten und voneinander beabstandeten inneren Glasscheiben und aus einer Außenscheibe besteht, wobei zwischen den inneren Glasscheiben und der genannten Außenscheibe ein nach außen hin offener Konvektionszwischenraum für die Wärmeabführung und im Randbereich der Scheiben eine Wärmeisolierung vorgesehen ist, insbesondere für Back- und Bratrohre mit pyrolytischer Selbstreinigung, und wobei der Abstand zwischen den Glasscheiben des inneren Verbunds um ein Mehrfaches geringer ist als der Abstand zwischen der äußersten Glasscheibe des Verbundes der Außenscheibe.

Den deutschen Offenlegungsschriften DE 23 10 084 A1 und DE 25 45 531 A1 ist kein kompressibler Schlauch zu entnehmen, dessen Volumen den Druckausgleich bei Temperaturänderungen ermöglicht.

Aufgabe der vorliegenden Erfindung ist es, ein temperaturgedämmtes Sichtfenster vorzuschlagen, dessen wärmedämmende Wirksamkeit für die gesamte Lebensdauer auf einfache Weise aufrechterhalten werden kann.

Diese Aufgabe wird gemäß der Erfindung dadurch gelöst, daß der Abstandhalter als kompressibler Schlauch ausgebildet ist, wobei das Volumen des kompressiblen Schlauches den Druckausgleich bei Temperaturänderungen ermöglicht.

Druckänderungen der Gasfüllung werden durch die Anpassung des Schlauchvolumens der Abstandhalter vermieden. Der kompressible Schlauch gleicht eine Temperaturänderung, die eine Zunahme bzw. eine Abnahme des Fülldruckes zur Folge hätte, durch Volumenvergrößerung bzw. -verkleinerung aus. Dadurch wird der Druck im Zwischenraum eines solchen wärmedämmenden Sichtfensters auf etwa gleicher Höhe mit dem atmosphärischen Umgebungsdruck gehalten. Durch die Kompensation der Fülldruckschwankung bleiben die wärmedämmenden Eigenschaften des Sichtfensters wesentlich länger erhalten, denn es wird die diffusionsfördernde Druckerhöhung in den Zwischenräumen verhindert.

Die Scheiben des Sichtfensters können dabei unterschiedliche Materialzusammensetzungen aufweisen.

Die der Innenraumtemperatur des Gerätes ausgesetzte Scheibe besteht z. B. typischerweise aus THERMAX 5000^{R}, einem vorgespannten, wärmereflektierend beschichteten Kalk-Natron-Float-Glas, die zwischenliegende weitere Scheibe und die der Umgebungstemperatur ausgesetzte Scheibe aus DURAX^{R}, einem vorgespannten Kalk-Natron-Float-Glas.

Nach der Erfindung ist die zwischenliegende weitere Scheibe randlich mit der Scheibe verbunden, die der Umgebungstemperatur ausgesetzt ist.

Dabei wird der Abstand der zwischenliegenden, weiteren Scheibe, von der Scheibe, die der Umgebungstemperatur ausgesetzt ist, insbesondere zwischen 5 mm und 20 mm festgelegt.

In besonders bevorzugter Ausführungsform sind die als kompressibler Schlauch ausgebildeten Abstandhalter aus Silikon.

Die Verwendung dieses zusammendrückbaren, kompressiblen Silikonschlauches ermöglicht problemlos den notwendigen Druckausgleich, wenn der Backofen aufgeheizt wird. Das komprimierbare Volumen des Silikonschlauches wird dabei den jeweilig auftretenden unterschiedlichen Temperaturdifferenzen und Luftvolumina zwischen den Scheiben angepaßt.

Um die zwischenliegende Scheibe, die als kompressibler Schlauch ausgebildeten Abstandhalter und die der Umgebungstemperatur ausgesetzte Scheibe zu verbinden wird nach der Erfindung ein temperaturbeständiger Kleber, insbesondere ein Silikonkleber verwendet.

Die Verwendung des Silikonklebers vereinfacht auch das Recycling des gebrauchten und zu entsorgenden Sichtfenster-Verbundes, da nur die beiden Werkstoffe Glas und Silikon anfallen.

Es entsteht durch die gasdichte Verklebung der Abstandhalter mit der zwischenliegenden Scheibe und der der Umgebungstemperatur ausgesetzten Scheibe ein geschlossener Raum und somit ein hervorragend wärmedämmendes Sichtfenster.

Der gasdicht abgeschlossene Raum zwischen den Scheiben kann auch mit einem schlecht wärmeleitenden Gas, z.B. Argon, Krypton oder Kohlendioxid gefüllt sein.

Vorteilhaft kann es auch sein, mindestens eine der Scheiben ein- oder beidseitig mit einer wärmereflektierenden Schicht, insbesondere mit Zinndioxid zu versehen.

Nach der vorliegenden Erfindung ist die zwischenliegende Scheibe des temperaturdämmenden Sichtfensters größer als die der Innenraumtemperatur des Gerätes ausgesetzte Scheibe.

Dies ist vorteilhaft, weil so mit relativ einfacher Konstruktion und wenig Materialverbrauch eine maximale Temperaturdämmung erreicht werden kann.

In weiteren Ausführungsformen ist zwischen der zwischenliegenden weiteren Scheibe und der der Innenraumtemperatur des Gerätes ausgesetzten Scheibe mindestens eine weitere Scheibe mittels Verklebung angeordnet.

Diese Maßnahme ergibt einen besonders ausgeprägten temperaturdämmenden Effekt.

Nach der Erfindung steht das Sichffenster vormontiert als einbaufertige Einheit zur Montage in ein Gerät mit von der Umgebungstemperatur abweichender Innenraumtemperatur zur Verfügung.

Im folgenden wird die Erfindung unter Hinweis auf die beigefügten Zeichnungen anhand von bevorzugten Ausführungsbeispielen weiter erläutert.

Es stellen dar:
- Fig.1.: einen schematischen Schnitt durch ein temperaturdämmendes Sichtfenster (1) mit einer Frontscheibe (2), einer der Innenraumtemperatur ausgesetzten Scheibe (3) in einer Fronttürkonstruktion aus Blech (4).
Diese Abbildung zeigt eine nach der Erfindung mit Abstandhaltern (5) an der Frontscheibe (2) angebrachte zwischenliegende Scheibe (6).
- Fig.2.: eine ähnliche Konstruktion wie in Fig.1, nur sind hier zwei zwischenliegende Scheiben (6,6') gezeigt, die mittels Abstandhaltern (5,5') untereinander und mit der Frontscheibe (2) verbunden sind.
- Fig.3a/b: ein Detail der Fig.1 und 2, nämlich einen gasdicht mit Silikonkleber (7) und einem zusammendrückbaren Silikonschlauch (8) als Abstandhalter (5) gebildeten Scheibenzwischenraum (9), der von einer der Umgangstemperatur ausgesetzten Scheibe (2) und einer zwischenliegenden Scheibe (6) gebildet wird.
- Fig.3a: die Anordnung, wenn die Innenraumtemperatur und die Umgebungstemperatur etwa gleich sind.
- Fig.3b: im Fall des Druckausgleiches, wie sich der kompressible Silikonschlauch (8) bei Expansion des erwärmten Gases im Scheibenzwischenraum (9) zusammendrückt.
- Fig.4: eine frontale Aufsicht auf einen Teil des Sichtfensters (1) nach der Erfindung mit der der Umgebungstemperatur zugewandten Scheibe und der Position des zusammendrückbaren Silikonschlauches (8) mit seinem geschlossene (10) und offenen Ende (11), um den Druckausgleich zu ermöglichen.

Im folgenden werden noch zwei Ausführungsbeispiele mit tatsächlich erreichten Meßdaten wiedergegeben:

### Beispiel 1:

Es wird ein handelsüblicher Haushaltsbackofen verwendet. Die Backofentür ist aus drei Sichtscheiben (innere, mittlere Scheibe und Frontscheibe) aufgebaut. Der Abstand zwischen innerer Scheibe und äußerer Scheibe beträgt 22 mm.

Die Scheibengröße der inneren und mittleren Scheibe beträgt ca. 400 x 300 mm². Die innere Scheibe besteht aus THERMAX 5000^{R}, einem vorgespannten, wärmereflektierend beschichteten Kalk-Natron-Float-Glas. Die wärmereflektierende Schicht dieser Scheibe ist backraumabgewandt angeordnet. Die mittlere Scheibe und die Frontscheibe sind aus DURAX^{R}, einem vorgespannten Kalk-Natron-Float-Glas. Die mittlere und innere Scheibe sind gemäß Abb.1 angeordnet. Hierbei ist die mittlere Scheibe mit einem schlauchförmig, umlaufenden Abstandhalter mit Hilfe eines temperaturbeständigen Silikonklebstoffes an der Frontscheibe befestigt.

Bei einer Backraumtemperatur von 200°C, die mit dem am Backofen vorgesehenen Regler eingestellt wird, ergibt sich bei Befestigung der mittleren Sichtscheibe am Türblech eine Frontscheiben-Oberflächentemperatur von 65°C. Bei der in Abb.1 beschriebenen Montage ergibt sich eine Frontscheiben-Oberflächentemperatur von 60°C.

### Beispiel 2:

Für dieses Beispiel wird ein handelsüblicher Haushaltsbackofen verwendet, der zusätzlich mit der Möglichkeit pyrolytischer Selbstreinigung ausgestattet ist. Die Backofentür hat vier Scheiben (innere Scheibe, zwei mittlere Scheiben und eine Frontscheibe). Die innere und mittlere Scheibe haben die Größe von ca. 300 x 400 mm. Die innere und die vom Backraum aus nächste mittlere Scheibe sind auf der jeweils der anderen Scheibe zugewandten Seite mit einer wärmereflektierenden Schicht versehen. Die vom Backraum aus zweite mittlere Scheibe und die Frontscheibe sind aus DURAX. Die Frontscheibe ist eine gebogene Scheibe. Die Scheiben sind gemäß Abb.2 montiert. Die beiden mittleren Scheiben sind mit einem schlauchförmigen, umlaufenden Abstandhalter mit Hilfe von temperaturbeständigem Silikonklebstoff an der gebogenen Frontscheibe befestigt. Das gesamte Scheibenpacket hat eine Dicke von ca. 50 mm.

Bei einer Backraumtemperatur von 200°C, die mit dem am Backofen vorgesehenen Regler eingestellt wird, ergibt sich bei herkömmlicher Montage der inneren und mittleren Scheibe am Türblech eine Frontscheiben-Oberflächentemperatur von 63°C. Bei Montage der mittleren Scheiben gemäß Abb. 2 beträgt die Frontscheiben-Oberflächentemperatur 45°C.

Bei pyrolytischer Selbstreinigung (Backofentemperatur 480 - 500°C) wird sonst eine Frontscheiben-Oberflächentemperatur von 150°C erreicht, bei gemäß dieser Erfindung in Abb. 2 beschriebener Montage nur 110°C.

## Patentansprüche

1. Temperaturdämmendes Sichffenster oder -türe (1) für ein Gerät mit von seiner Umgebungstemperatur abweichender Innenraumtemperatur, insbesondere für Gar- oder Backöfen oder Trockenschränke, mit einer von einem gemeinsamen Rahmen (4) gehaltenen Anordnung von im Abstand positionierten Scheiben aus Glas, Glaskeramik oder einem anderen durchsichtigen temperaturbeständigen Material, wobei zwischen der (2), der Umgebungstemperatur und der, der Innenraumtemperatur des Gerätes ausgesetzten Scheibe (3) mindestens eine weitere Scheibe (6) angeordnet ist, welche randlich mit einer der äußeren Scheiben mittels gasdicht geklebter Abstandhalter (5) verbunden ist,
**dadurch gekennzeichnet,**
daß die Abstandhalter (5) als kompressibler Schlauch (8) ausgebildet sind, wobei das Volumen des kompressiblen Schlauches (8) den Druckausgleich bei Temperaturänderungen ermöglicht.

2. Temperaturdämmendes Sichffenster nach Anspruch 1,
**dadurch gekennzeichnet,**
daß die zwischenliegende, weitere Scheibe (6) randlich mit der Scheibe (2) verbunden ist, die der Umgebungstemperatur ausgesetzt ist.

3. Temperaturdämmendes Sichffenster nach Anspruch 2,
**dadurch gekennzeichnet,**
daß die zwischenliegende Scheibe (6), die als kompressibler Schlauch (8) ausgebildeten Abstandhalter (5) und die der Umgebungstemperatur ausgesetzte Scheibe (2) mittels eines temperaturbeständigen Klebers (7), insbesondere mittels eines Silikonklebers verbunden sind.

4. Temperaturdämmendes Sichffenster nach einem der Ansprüche 1 bis 3,
**dadurch gekennzeichnet,**
daß die zwischenliegende Scheibe (6) größer ist als die der Innenraumtemperatur des Gerätes ausgesetzte Scheibe (3).

5. Temperaturdämmendes Sichffenster nach einem der Ansprüche 1 bis 4,
**dadurch gekennzeichnet,**
daß zwischen der zwischenliegenden, weiteren Scheibe (6) und der der Innenraumtemperatur des Gerätes ausgesetzten Scheibe (3) mindestens eine weitere Scheibe (6) mittels Verklebung angeordnet ist.

## Claims

1. Thermally insulating viewing window or door (1) for an appliance having an internal temperature which differs from its ambient temperature, in particular for cooking ovens or drying cabinets, having an arrangement of spaced panes of glass, glass-ceramic or another transparent heat-resistant material which is held by a common frame (4), where at least one further pane (6) bonded at the edges to one of the outer panes by means of spacers (5) which are adhesively bonded in a gas-tight manner is arranged between the pane (2) which is exposed to the ambient temperature and the pane (3) which is exposed to the internal temperature of the appliance,
**characterized in that**
the spacers (5) are in the form of a compressible tube (8) whose volume enables pressure equalization in the case of temperature changes.

2. Thermally insulating viewing window according to Claim 1,
**characterized in that**
the intermediate, further pane (6) is bonded at the edges to the pane (2) exposed to the ambient temperature.

3. Thermally insulating viewing window according to Claim 2,
**characterized in that**
the intermediate pane (6), the spacers (5) in the form of a compressible tube (8) and the pane (2) which is exposed to the ambient temperature are bonded by means of a heat-resistant adhesive (7), in particular by means of a silicone adhesive.

4. Thermally insulating viewing window according to one of Claims 1 to 3,
**characterized in that**
the intermediate pane (6) is larger than the pane (3) exposed to the internal temperature of the appliance.

5. Thermally insulating viewing window according to one of Claims 1 to 4,
**characterized in that**
at least one further pane (6) is arranged by means of bonding between the intermediate, further pane (6) and the pane (3) exposed to the internal temperature of the appliance.

## Revendications

1. Regard de fenêtre ou porte à isolation thermique (1) pour appareil à une température différente de l'espace interne, en particulier pour fours de cuisson ou de rôtisserie ou pour armoires-séchoirs, ayant un arrangement maintenu dans un cadre commun (4) de vitres en verre, en vitro-céramique ou en un autre matériau transparent résistant à la température, placés à une certaine distance les unes des autres, au moins une autre vitre (6) étant disposée entre la vitre (2) exposée à la température ambiante, et la vitre (3) exposée à la température de l'espace interne de l'appareil, laquelle vitre (6) est reliée par les bords avec l'une des vitres externes grâce à des entretoises de maintien (5) collées de manière étanche aux gaz, caractérisé en ce que les entretoises d'écartement (5) sont formées en tant que tuyau souple compressible (8), le volume du tuyau souple compressible (8) rendant possible, lors de modifications de la température, l'équilibrage de la pression.

2. Regard de fenêtre ou porte à isolation thermique selon la revendication 1, caractérisé en ce que la vitre intermédiaire supplémentaire (6) est reliée par les bords à la vitre (2) qui est exposée à la température ambiante.

3. Regard de fenêtre ou porte à isolation thermique selon la revendication 2, caractérisé en ce que la vitre intermédiaire (6), les entretoises (5) formées en tant que tuyau souple compressible (8), et la vitre exposée à la température ambiante (2) sont reliées à l'aide d'un adhésif résistant à la température (7), en particulier à l'aide d'un adhésif aux silicones.

4. Regard de fenêtre ou porte à isolation thermique selon l'une quelconque des revendications 1 à 3, caractérisé en ce que la vitre intermédiaire (6) est plus grande que la vitre (3) exposée à la température de l'espace interne de l'appareil.

5. Regard de fenêtre ou porte à isolation thermique selon l'une quelconque des revendications 1 à 4, caractérisé en ce qu'entre la vitre intermédiaire supplémentaire (6), et la vitre (3) exposée à la température de l'espace interne de l'appareil, est disposée, par collage, au moins une vitre supplémentaire (6).
